# EUROPÄISCHE PATENTSCHRIFT

(11) **EP 1 245 061 B1**
(45) Veröffentlichungstag und Bekanntmachung des Hinweises auf die Patenterteilung: **12.05.2004**
(21) Anmeldenummer: 00985221.1
(22) Anmeldetag: 20.12.2000
(51) Int. Cl.: H01R 13/74

(54) **ELEKTRISCHES STECKVERBINDUNGSTEIL**
ELECTRICAL CONNECTOR
PIECE DE CONNEXION ELECTRIQUE

(30) Priorität: 07.01.2000 DE 20000160 U
(43) Veröffentlichungstag der Anmeldung: 02.10.2002
(73) Patentinhaber: Leopold Kostal GmbH & Co. KG, 58507 Lüdenscheid (DE); ZF Friedrichshafen AG, 88046 Friedrichshafen (DE)
(72) Erfinder: EPE, Peter, 57368 Lennestadt (DE); BIRKENMAIER, Gerhard, 88074 Meckenbeuren (DE); SCHMID, Wolfgang, 88085 Langenargen (DE); MARTIN, Hans-Joachim, 88079 Kressborn (DE)
(74) Vertreter: Haverkamp, Jens
(86) Internationale Anmeldenummer: PCT/EP2000/013055
(87) Internationale Veröffentlichungsnummer: WO 2001/052363

(56) Entgegenhaltungen:
- EP-A- 0 923 172
- DE-A- 19 830 672
- DE-A- 19 903 712
- DE-U- 8 701 843
- US-A- 5 066 247

## Beschreibung

Die Erfindung betrifft ein elektrisches Steckverbindungsteil umfassend ein Kontaktelementgehäuse mit elektrischen Kontaktelementen, zum Kontaktieren von in einem mit diesem Steckverbindungsteil zusammenwirkenden Steckverbindungsteil enthaltenen Kontaktelementen und umfassend eine von dem Kontaktelementgehäuse gehaltene, zum Durchgreifen durch eine in eine Wand eingebrachte Montageöffnung ausgelegte Führungshülse, die in eine Führungshülsenaufnahme des Kontaktelementgehäuses eingreift und durch ein Riegelglied verriegelt ist, welches Steckverbindungsteil nach seiner Montage an der Wand befestigt ist.

Derartige elektrische Steckverbindungsteile werden beispielsweise bei einem Einsatz von Getriebesteuersystemen in Kraftfahrzeugen benötigt. In einem solchen Fall ist die Getriebewand die Trennwand zwischen einer innerhalb des Getriebegehäuses befindlichen Elektrikplatte, auf der zu ihrer elektrischen Kontaktierung ein elektrischer Steckerkontakte tragendes Steckerteil mit einem Stiftgehäuse angeordnet ist, und der Anschlußseite. Zur Kontaktierung der elektrischen Steckerkontakte des Steckerteiles ist ein Steckbuchsenteil vorgesehen, welches zur Erstellung des gewünschten elektrischen Steckverbinders mit den in dem Steckbuchsenteil enthaltenen Kontaktbuchsen auf die elektrischen Steckkontakte aufsteckbar ist. Das Steckbuchsenteil ist an dem einen Ende eines Kabelstranges angeordnet, dessen anderes Ende an den Ein- und Ausgängen einer Steuerelektronik zur Überwachung und Steuerung der in dem Getriebegehäuse enthaltenen Elektronik angeschlossen sind.

Ein solcher Steckverbinder ist aus dem deutschen Gebrauchsmuster 297 21 908.1 bekannt. Bei dem in diesem Dokument beschriebenen elektrischen Steckverbinder ist das eine Steckverbindungsteil - das Steckerteil - Teil der Elektrikplatte, von der die elektrischen Steckerkontakte zur Getriebewand weisend abragen. Die Steckerkontaktanordnung ist von einem stegartigen Aufnahmerand begrenzt. Durch diesen Aufnahmerand wird sowohl eine Aufnahme für den vorderen Abschnitt des Steckbuchsenteils sowie eine solche zur Aufnahme einer Führungshülse gebildet. Die Führungshülse ist von dieser Aufnahme nach oben durch die Getriebewand hindurchragend angeordnet und grenzt innenseitig an den Aufnahmerand. Die Führungshülse ist mit dem Aufnahmerand durch eine in radialer Richtung elastisch ausgebildete, riegelartig wirkende Bügelklammer verbunden. Die Führungshülse ist in der Führungshülsenaufnahme in axialer Richtung jedoch nicht spielfrei angeordnet. Mit einem außenseitig Verriegelungsnuten aufweisenden Abschnitt ragt die Führungshülse auf der der Elektrikplatte gegenüberliegenden Seite aus der Getriebewand heraus. Die Verriegelungsnuten dienen zum Verriegeln eines dem Steckbuchsenteil zugeordneten Bajonettringes zur Sicherung der erstellten elektrischen Steckverbindung.

Der Bajonettring weist an seinem einsteckseitigen Ende einen Abstützflansch auf, der sich auf der äußeren Oberfläche der Getriebewand abstützt. Die Bajonettverriegelung ist so ausgelegt, daß beim Aufsetzen des Bajonettringes bzw. beim Drehen desselben zur Herbeiführung einer Verriegelung die Führungshülse in einem bestimmten Maße aus der Getriebewand herausgezogen wird. An der Getriebewand sind zur Elektrikplatte weisende Kerbnagel ähnlich wirkende Elemente angeordnet, die in entsprechende der Elektrikplatte zugeordnete Zentrier- und Befestigungsbuchsen eingreifen. Beim Verriegeln des Bajonettringes an der Führungshülse und dem dadurch bedingten Herausziehen der Führungshülse bzw. Heranziehen der Elektrikplatte an die Getriebewand werden die Kerbnagel ähnlich wirkenden Elemente in die diesen zugeordnete Zentrier- und Befestigungsbuchsen eingedrückt. Nach einem Aufsetzen des Bajonettringes ist das Steckverbindungsteil durch die diesem zugehörige Elektrikplatte an der Getriebewand befestigt.

Zur Gewährleistung eines langjährig einwandfreien Betriebes eines solchen Getriebes ist es notwendig, das elektrische Steckverbindungsteil spielfrei an der Getriebewand anzuordnen. Ist eine spielfreie Befestigung nicht gegeben, können durch auftretende Getriebevibrationen die gegeneinander bewegbaren Elemente Schaden nehmen. Auch wenn mit dem vorbekannten Steckverbinder eine solche spielfreie Befestigung der Elektrikplatte bzw. des elektrischen Steckverbinders an der Getriebewand erzielbar ist, so ist die Zuverlässigkeit der Befestigung gegenüber Getriebevibrationen maßgeblich von der Qualität des Reibschlusses zwischen der Mantelfläche der Kerbnagel ähnlich wirkenden Elemente und den zylindrischen Innenflächen der Zentrier- und Befestigungsbuchsen abhängig. Soll eine Verbindung, die hohen Auszugskräften standhält, hergestellt werden, so bedarf dies einer solchen Bemaßungskonfigurierung von den Kerbnagel ähnlich wirkenden Elementen und den Zentrier- und Befestigungsbuchsen, da erstere mit hoher Kraft in die letztere eingepreßt werden müssen. Mit der Zahl der verwendeten Befestigungspunkte - üblicherweise sind etwa drei vorgesehen - nimmt auch die zur Herstellung der Verbindung benötigte Kraft zu. Eine manuelle Montage ist dann nicht immer möglich. Zudem können Herstellungstoleranzen in der Anordnung der Zentrier- und Befestigungsbuchsen sowie der Kerbnagel ähnlich wirkenden Elemente dazu führen, daß nach einem Aufsetzen der Getriebewand die Elektrikplatte unerwünscht unter Spannung steht.

Ausgehend von diesem diskutierten Stand der Technik liegt der Erfindung daher die Aufgabe zugrunde, ein eingangs genanntes gattungsgemäßes elektrisches Steckverbindungsteil vorzuschlagen, das nicht nur eine spielfreie Befestigung der Einzelelemente in der maßgeblichen Richtung untereinander ermöglicht, sondern dessen Montage zudem vereinfacht ist.

Diese Aufgabe wird erfindungsgemäß dadurch gelöst, dass die Führungshülse sich mit einer an die Führungshülse angeordneten Hülse-Abstützanordnung mit axialer Wirkrichtung gegenüber der Führungshülsenaufnahme abstützt und einen mit axialem Abstand zu der Hülse-Abstützanordnung angeordneten Hülse-Verriegelungsanschlag aufweist. wobei die wirksame Oberfläche des Hülse-Verriegelungsanschlages von der Hülse-Abstützanordnung weg weist,
- das Kontaktelementgehäuse einen Gehäuseanschlag aufweist,
- das Riegelglied als ein Hülse-Riegelglied angeordnet ist, welches in axialer Richtung der Führungshülse elastisch federnd ist, so dass das Hülse-Riegelglied zwischen dem Gehäuseanschlag
- und dem Hülse-Verriegelungsanschlag zum Aufbringen einer auf die Hülse-Abstützanordnung wirkenden Vorspannung anliegt,
- dem Steckverbindungsteil ein an der Wand festgelegter Träger zugeordnet ist, so dass der Träger an dem Kontaktelementgehäuse mittels einer Träger-Abstützanordnung des Trägers abstützend angeordnet ist,
- der Träger einen entgegen der Wirkrichtung der Hülse-Abstützanordnung angeordneten Trägerverriegelungsanschlag aufweist, an dem ein in axialer Richtung elastisch federnd gestaltetes Träger-Riegelglied anliegt, so dass das Träger-Riegelglied zwischen dem Gehäuseanschlag der Führungshülse und dem Trägerverriegelungsanschlag zum Aufbringen einer Vorspannung anliegt, mit welcher der Träger durch die Träger-Abstützanordnung sich an dem Kontaktelementgehäuse abstützt, und
- das Hülse-Riegelglied und das Träger-Riegelglied in einer Führung als Teil des Kontaktelementgehäuses oder des Trägers beweglich gehalten sind.

Im Gegensatz zum vorbekannten Stand der Technik ist die Fühningshülse in die dem Kontaktelementgehäuse zugeordnete Aufnahme nicht nur eingeführt, sondern stützt sich in axialer Richtung in der Aufnahme anschlagartig ab. Mit Abstand zu dieser Abstützanordnung ist der Führungshülse ein Verriegelungsanschlag zugeordnet, dessen wirksame Oberfläche in die entgegengesetzte Richtung der zur Realisierung der Abstützanordnung zwischen der Führungshülse und der Führungshülsenaufnahme wirksamen Oberfläche weisend angeordnet ist. An dem Verriegelungsanschlag liegt das Riegelglied an, welches in axialer Richtung federelastisch ausgebildet ist Als Widerlager zum Aufbringen einer auf die Führungshülse in Richtung der Abstützanordnung wirkenden Vorspannung für eine spielfreie Verriegelung der Führungshülse in der Führungshülsenaufnahme dient dem Riegelglied ein dem Kontaktelementgehäuse zugeordneter Anschlag. Das Riegelglied ist in einer von dem Kontaktelement getragenen Führung gehalten, in der es in seine Verriegelungsstellung, beispielsweise durch Verschieben desselben gebracht werden kann. Dem Steckverbindungsteil ist zum Festlegen des Kontaktelementgehäuses an der Wand, beispielsweise der Getriebewandinnenseite, in dem eine Montageöffnung zum Durchführen der Führungshülse angeordnet ist, ein Träger zugeordnet, der beispielsweise durch eine Verschraubung an der Wand befestigt ist und der in entsprechender Weise wie die Führungshülse mit dem Kontaktelementgehäuse in axialer Richtung spielfrei verbunden ist. Nach einer Betätigung der beiden Riegelglieder ist eine in axialer Richtung spielfreie Verriegelung der Führungshülse in der Führungshülsenaufnahme bzw. eine in axialer Richtung wirkende spielfreie Fixierung des Trägers an dem Kontaktelementgehäuse erfolgt

Bei dem erfindungsgemäßen Steckverbindungsteil erfolgt eine Festlegung des Trägers mit dem Kontaktelementgehäuse an der Innenseite, beispielsweise eines Getriebegehäuses, bevor die Führungshülse von der anderen Seite durch die Montageöffnung hindurchgeführt und in die Führungshülsenaufnahme des Kontaktetementgehäuses eingeführt wird. Ist die Führungshülse mit ihrem vorderen Endabschnitt in die Führungshülsenaufnahme eingeführt, kann eine Betätigung der Riegelglieder erfolgen, um die Einzelelemente - Führungshülse, Kontaktelementgehäuse, Träger - aneinander spielfrei in axialer Richtung zu fixieren und zumindest bezüglich der Führungshülse eine wirksame Verriegelung herbeizuführen. Eine Riegelbetätigung kann auf einfache Weise, beispielsweise durch Einschieben eines gegabelten Riegelgliedes, dessen Arme tangential zur Führungshülse bzw. zu dem Träger verschiebbar sind, erfolgen. Dabei ist zu berücksichtigen, daß die eingesetzten Riegelglieder in einer von dem Kontaktelementgehäuse getragenen Führung, vorzugsweise unverlierbar gehalten sind. Vor einer Montage befindet sich wandinnenseitig ein einziges Modul, so daß zur Herbeiführung der Verriegelung keine weiteren zusätzlichen Elemente an die Wandinnenseite geführt werden müssen.

Die beiden Riegelglieder können mit axialem Abstand zueinander angeordnet sein. In einer zweckmäßigen Ausgestaltung ist jedoch vorgesehen, daß die beiden Riegelglieder eine gegenständliche Einheit bilden, und durch die beiden Arme eines gegabelt ausgebildeten Riegelgliedes gebildet sind. Die beiden Riegelarme weisen zur Bereitstellung ihrer Elastizität eine Wölbung auf und bestehen aus einem federelastischem Material, beispielsweise Federstahl. Die als Widerlager dienenden Anschläge des Kontaktelementgehäuses befinden sich bei einer solchen Ausgestaltung in einer Ebene ebenso wie der Verriegetungsanschlag der Führungshülse bzw. derjenige des Trägers. Auf diese Weise können die beiden inneren Abschnitte der Riegelarme zur Verriegelung der Führungshütse mit dem Kontaktelementgehäuse und die beiden äußeren Abschnitte der Riegelarme zur Verriegelung des Kontaktelementgehäuses mit dem Träger dienen. Bei dieser Ausgestaltung erfolgt eine gleichzeitige Verriegelung zwischen der Führungshülse und dem Kontaktelementgehäuse sowie des Kontaktelementgehäuses mit dem Träger.

Der Träger kann ein Umgehäuse für das Kontaktelementgehäuse darstellen.

In die Führung eines Riegelgliedes können Sperrmittel eingreifend zum Verhindern einer Riegelgliedbetätigung ohne die in die Führungshülsenaufnahme eingesetzte Führungshülse angeordnet sein. Die Sperrwirkung der Sperrmittel wird durch die bestimmungsgemäß eingesetzte Führungshülse aufgehoben. Bei Ausbildung eines Riegelgliedes nach Art einer Blattfeder mit einer federelastischen Wölbung kann die Riegelbetätigung beispielsweise durch einen Anschlagzapfen blockiert sein. Der Führungshülse ist bei einer solchen Ausgestaltung ein Entriegelungsglied zugeordnet, durch das das Riegelglied zu seiner freien Betätigung entgegen seiner Materialelastizität abgehoben wird, so daß die Sperrwirkung des Zapfens aufgehoben ist.

Weitere Ausgestaltungen und vorteilhafte Weiterbildungen sind Bestandteil weiterer Unteransprüche sowie der nachfolgenden Beschreibung eines Ausführungsbeispiels unter Bezugnahme auf die beigefügten Figuren. Es zeigen:
- **Fig. 1:**: Eine dreidimensionale Ansicht eines Steckverbindungsteils bestehend aus einer Führungshülse, einem Kontaktelementgehäuse und einem Träger,
- **Fig. 2:**: Die Anordnung der Figur 1 ohne Führungshülse,
- **Fig. 3:**: Einen Querschnitt durch das Steckverbindungsteil der Figur 1 entlang der Linie A-B, dessen Führungshülse eine Getriebewand durchgreift und
- **Fig. 4:**: Eine vergrößerte Seitenansicht der Figur 1, jedoch ohne den Träger 4 darstellend die Verriegelung zwischen dem Kontaktelementgehäuse und der Führungshülse.

Ein elektrisches Steckverbindungsteil 1 ist Teil eines elektrischen Steckverbinders zum Kontaktieren der innerhalb eines Kraftfahrzeuggetriebes befindlichen elektrischen/elektronischen Komponenten. Das Steckverbindungsteil 1 besteht im wesentlichen aus einem Kontaktelementgehäuse 2, in dem - wie aus Figur 2 ersichtlich - eine Anzahl Kontaktstifte K angeordnet sind, einer Führungshülse 3, einem Träger 4 und einer Verriegelungseinrichtung 5. Die Verriegelungseinrichtung 5 dient zum Verriegeln der Führungshülse 3 mit dem Kontaktelementgehäuse 2 spielfrei in axialer Richtung sowie zum spielfreien Fixieren bezogen auf die axiale Erstrekkung der Führungshülse 3 des Trägers 4 an dem Kontaktelementgehäuse 2. Der Träger 4 ist als Umgehäuse für das Kontaktelementgehäuse 2 ausgebildet und an der Innenwand des Getriebegehäuses befestigt.

Die Verriegelungseinrichtung 5 ist bei dem dargestellten Ausführungsbeispiel durch einen Schieber 6 realisiert, an dessem einen Ende ein Riegelglied 7 angeordnet ist. Das Riegelglied 7 ist unter Ausbildung einer U-förmigen Ausnehmung zum Umgreifen der Führungshüise 3 unter Ausbildung von zwei Riegelarmen 8, 9 gegabelt. Jeder Riegelarm 8, 9 ist in zwei Abschnitte 8a, 8b bzw. 9a, 9b unterteilt, die durch einen Schlitz 10 voneinander getrennt sind. Die Riegelarme 8, 9 weisen eine federelastische Wölbung 11 auf, durch welche die auf die zu verriegelnden Elemente des Steckverbindungsteils 1 notwendige Vorspannung aufgebracht wird.

Die Riegelabschnitte 8a, 8b bzw. 9a, 9b sind an den beiden Enden des jeweiligen Riegelarms 8, 9 miteinander verbunden. Durch den Schlitz 10, der sich zumindest über den Bereich der Wölbung 11 eines jeden Riegelarmes 8, 9 erstreckt, sind die einzelnen Riegelabschnitte 8a, 8b bzw. 9a, 9b unabhängig voneinander belastbar.

Der Schieber 6 mit seinem Riegelglied 7 ist in einer an dem Kontaktelementgehäuse 2 angeformten Führung 12 radial zur Längsachse der Führungshülse 3 verschieblich gelagert. Zum Stabilisieren der von dem Kontaktelementgehäuse 2 abragenden Führung 12 ist die Führung 12 durch an dem Träger 4 angeformte Haltestege 13, 14 zusätzlich gehalten.

Das Kontaktelementgehäuse 2 umfaßt eine Führungshülsenaufnahme 15, in die der vordere Abschnitt der Führungshülse 3 eingesetzt ist, wie dies aus dem Querschnitt der Figur 3 ersichtlich ist. Die Führungshülsenaufnahme 15 ist als konzentrische Ringnut zu der Kontaktstiftanordnung ausgeführt. Die Führungshülse 3 ist außenseitig durch einen Dichtring 16 gegenüber der äußeren Wandung der Führungshülsenaufnahme 15 abgedichtet.

Die Führungshülse 3 stützt sich mit ihrer vorderen Stirnfläche 17 an dem Boden der Führungshülsenaufnahme 15 ab. Zur spielfreien Verriegelung der Führungshülse 3 in der Führungshülsenaufnahme 15 weist die Führungshülse 3 einen Verriegelungsanschlag 18 auf, dessen wirksame Oberfläche von der vorderen Stirnfläche 17 wegweisend angeordnet ist. Bei dem dargestellten Ausführungsbeispiel ist der Verriegelungsanschlag 18 als ringförmige Nut ausgeführt. In der verriegelnden Stellung des Riegelgliedes 7, von dem in Figur 3 die beiden durch den Schlitz 10 getrennten Riegelgliedabschnitte 8a, 8b sowie 9a, 9b erkennbar sind, greifen die beiden inneren Riegelarmabschnitte 8a, 9a in die den Verriegelungsanschlag 18 bildende Nut der Führungshülse 3 ein, so daß die Wölbung 11 an dem Verriegelungsanschlag 18 anliegt. Als Widerlager zum Aufbringen der gewünschten, auf die Führungshülse 3 wirkenden Vorspannung stützen sich die beiden inneren Riegelarmabschnitte 8a, 9a an einem als Widerlager dienenden, an dem Kontaktelementgehäuse 2 angeformten Flansch 19 ab (vgl. auch Figur 4). Dabei ist die lichte Weite zwischen der Unterseite des Flansches 19 und des Verriegelungsanschlages 18 so bemessen, daß diese geringer ist als die Höhe der Wölbung im entlasteten Zustand. In der verriegelten Stellung ist die Führungshülse 3 spielfrei in axialer Richtung mit dem Kontaktelementgehäuse 2 verbunden.

In entsprechender Weise ist auch der als Umgehäuse bezüglich des Kontaktelementgehäuses 2 ausgebildete Träger 4 mit dem Kontaktelementgehäuse 4 verbunden. Zur Bereitstellung einer Abstützung weist das Kontaktelementgehäuse 2 eine untere umlaufende Nut 20 auf, in die ein Abstützflansch 21 des Trägers 4 eingreifend angeordnet ist. Als Verriegelungsanschlag 22 dient bei dem Träger 4 seine obere Kante, die sich in einer Ebene mit dem Verriegelungsanschlag 18 der Führungshülse 3 befindet. Zur spielfreien Fixierung des Trägers 4 an dem Kontaktelementgehäuse 2 bezogen auf eine Fixierung in axialer Richtung dienen die beiden äußeren Riegelarmabschnitte 8b und 9b. Diese Riegelarmabschnitte 8b, 9b stützen sich mit ihrer Wölbung auf der als Verriegelungsanschlag 22 dienenden Oberseite des Trägers 4 ab. Als Widerlager für diese Abstützung dient wiederum der Flansch 19 des Kontaktelementgehäuses 2. Durch die zweigeteilte Ausbildung jedes Verriegelungsarmes 8, 9 können unterschiedliche Toleranzen zwischen dem Kontaktelementgehäuse 2 und der Führungshülse 3 einerseits und zwischen dem Kontaktelementgehäuse 2 und dem Träger 4 andererseits individuell ausgeglichen werden.

Die bei dem dargestellten Ausführungsbeispiel dargestellte Zusammenfassung der notwendigen Riegelglieder zur Herbeiführung der beiden Verriegelungen in eine gegenständliche Einheit hat zum Vorteil, daß eine Verriegelung der drei Komponenten miteinander durch eine einzige Verriegelungsbewegung herbeigeführt werden kann.

Bei dem in Figur 3 gezeigten Querschnitt ist zusätzlich eine Getriebewand GW dargestellt, in die eine Montageöffnung 23 zum Durchführen der Führungshülse eingebracht ist. Die Führungshülse 3 ist gegenüber der Innenseite der Montageöffnung 23 durch zwei Dichtringe 24 abgedichtet.

Die Verriegelungsanordnung zwischen dem Kontaktelementgehäuse 2 und der Führungshülse 3 ist in einem vergrößerten Ausschnitt nach Art einer Seitenansicht in Figur 4 dargestellt. Das Riegelglied 7, von dem der Riegelarmabschnitt 9a gezeigt ist, befindet sich in der verriegelnden Stellung. Der Riegelarm 9 und somit auch der Riegelarmabschnitt 9a sind in einer tangential verlaufenden Nut des Kontaktelementgehäuses 2 geführt. Diese Nut stellt einen Durchbruch in die Führungshülsenaufnahme 15 dar, so daß der Riegelarmabschnitt 9a in Eingriff mit dem Verriegelungsanschlag 18 der Führungshülse 3 gebracht werden kann. Zur Darstellung dieser Abstützung ist das Kontaktelementehäuse 2 im Bereich der Wölbung 11 in Figur aufgerissen gezeigt. Die Unterseite der federelastischen Wölbung 11 des Riegelarmabschnittes 9a liegt auf dem Verriegelungsanschlag 18 der Führungshülse 3 an. Die beiden weiteren Abschnitte des Riegelarmabschnittes 9a liegen an der Unterseite des Abstützflansches 19 des Kontaktelementgehäuses 2 an, so daß durch diese Anordnung auf die Führungshülse 3 eine Kraft in Richtung der in der Führungshülsenaufnahme 15 gebildeten Abstützanordnung wirkt (s. Pfeil in Figur 4). Die Führungshülse 3 ist auf diese Weise spielfrei in ihrer axialen Richtung mit dem Kontaktelementgehäuse 2 verbunden.

Von der Ebene des Abstützflansches 19 nach unten abragend ist ein Sperrstift 25 vorgesehen, an dem das vordere Ende des Riegelarmes 9 bzw. des Riegelarmabschnittes 9a anliegt, wenn die Führungshülse 3 nicht in die Führungshülsenaufnahme 15 eingesetzt ist. Dadurch ist verhindert, daß das Riegelglied 7 sich in seiner verriegelnden Position befindet, bevor die Führungshülse 3 in die Führungshülsenaufnahme 15 des Kontaktelementgehäuses 2 eingesetzt ist. Anstelle des in der Figur dargestellten Sperrstiftes 25 kann auch ein Wulst oder dergleichen vorgesehen sein. Zur Freigabe des Riegelarmes 9 bzw. des Riegelarmabschnittes 9a trägt die Führungshülse einen Mitnehmer, durch den der vordere Abschnitt des Riegelarmabschnittes 9a mit der Einsetzbewegung der Führungshülse 3 von seiner Anlage an dem Abstützflansch 19 abgerückt wird, so daß anschließend der Riegelarm 9 bzw. der Riegelarmabschnitt 9a zur bestimmungsgemäßen Verriegelung der Führungshülse 3 betätigt werden kann.

### Zusammenstellung der Bezugszeichen

- 1: Elektrisches Steckverbindungsteil
- 2: Kontaktelementgehäuse
- 3: Führungshülse
- 4: Träger
- 5: Verriegelungseinrichtung
- 6: Schieber
- 7: Riegelglied
- 8: Riegelarm
- 8a, 8b: Riegelarmabschnitt
- 9: Riegelarm
- 9a, 9b: Riegelarmabschnitt
- 10: Schlitz
- 11: Wölbung
- 12: Führung
- 13: Haltesteg
- 14: Haltesteg
- 15: Führungshülsenaufnahme
- 16: Dichtring
- 17: Vordere Stirnfläche
- 18: Verriegelungsanschlag
- 19: Flansch
- 20: Nut
- 21: Abstützflansch
- 22: Verriegelungsanschlag
- 23: Montageöffnung
- 24: Dichtring
- 25: Sperrstift

- GW: Getriebewand
- K: Kontaktstifte

## Patentansprüche

1. Elektrisches Steckverbindungsteil umfassend ein Kontaktelementgehäuse (2) mit elektrischen Kontaktelementen (K), zum Kontaktieren von in einem mit diesem Steckverbindungsteil (1) zusammenwirkenden Steckverbindungsteil enthaltenen Kontaktelementen (K) und umfassend eine von dem Kontaktelementgehäuse (2) gehaltene, zum Durchgreifen durch eine in eine Wand (GW) eingebrachte Montageöffnung (23) ausgelegte Führungshülse (3), die in eine Führungshülsenaufnahme (15) des Kontaktelementgehäuses (2) eingreift und durch ein Riegelglied (7) verriegelt ist, welches Steckverbindungsteil (1) nach seiner Montage an der Wand (GW) befestigt ist, **dadurch gekennzeichnet, dass**
- die Führungshülse (3) sich mit einer an die Führungshülse (3) angeordneten Hülse-Abstützanordnung (17) mit axialer Wirkrichtung gegenüber der Führungshülsenaufnahme (15) abstützt und einen mit axialem Abstand zu der Hülse-Abstützanordnung (17) angeordneten Hülse-Verriegelungsanschlag (18) aufweist, wobei die wirksame Oberfläche des Hülse-Verriegelungsanschlages (18) von der Hülse-Abstützanordnung (17) weg weist,
- das Kontaktelementgehäuse (2) einen Gehäuseanschlag (19) aufweist,
- das Riegelglied als ein Hülse-Riegelglied (7, 8a, 9a) angeordnet ist, welches in axialer Richtung der Führungshülse (3) elastisch federnd ist, so dass das Hülse-Riegelglied (7, 8a, 9a) zwischen dem Gehäuseanschlag (19) und dem Hülse-Verriegelungsanschlag (18) zum Aufbringen einer auf die Hülse-Abstützanordnung (17) wirkenden Vorspannung anliegt,
- dem Steckverbindungsteil (1) ein an der Wand (GW) festgelegter Träger (4) zugeordnet ist, so dass der Träger (4) an dem Kontaktelementgehäuse (2) mittels einer Träger-Abstützanordnung (21) des Trägers (4) abstützend angeordnet ist,
- der Träger (4) einen entgegen der Wirkrichtung der Hülse-Abstützanordnung (17) angeordneten Trägerverriegelungsanschlag (22) aufweist, an dem ein in axialer Richtung elastisch federnd gestaltetes Träger-Riegelglied (7, 8b, 9b) anliegt, so dass das Träger-Riegelglied (7, 8b, 9b) zwischen dem Gehäuseanschlag (19) der Führungshülse (3) und dem Trägerverriegelungsanschlag (22) zum Aufbringen einer Vorspannung anliegt, mit welcher der Träger (4) durch die Träger-Abstützanordnung (21) sich an dem Kontaktelementgehäuse (2) abstützt, und
- das Hülse-Riegelglied (7, 8a, 9a) und das Träger-Riegelglied (7, 8b, 9b) in einer Führung (12) als Teil des Kontaktelementgehäuses (2) oder des Trägers (4) beweglich gehalten sind.

2. Steckverbindungsteil nach Anspruch 1, **dadurch gekennzeichnet, dass** das Hülse-Riegelglied (7) unter Ausbildung von zwei Riegelarmen (8a, 9a; 8b, 9b) gegabelt ist, welche Riegelarme (8a, 9a; 8b, 9b) eine elastisch verformbare Wölbung (11) aufweisen, deren eine Seite sich am Hülse-Verriegelungsanschlag (18) oder am Trägerverriegelungsanschlag (22) und deren andere Seite sich an dem als Widerlager dienenden Gehäuseanschlag (19) abstützt, und tangential zum Kontaktelementgehäuse (2) verschieblich gelagert sind.

3. Steckverbindungsteil nach Anspruch 1 oder 2, **dadurch gekennzeichnet, dass** die als Widerlager dienenden Gehäuseanschläge (19) des Kontaktelementgehäuses (2) in derselben Ebene angeordnet sind.

4. Steckverbindungsteil nach Anspruch 3, **dadurch gekennzeichnet, dass** der Hülse-Verriegelungsanschlag (18) der Führungshülse (3) und der Trägerverriegelungsanschlag (22) des Trägers (4) in einer Ebene befindlich angeordnet sind.

5. Steckverbindungsteil nach Anspruch 4, **dadurch gekennzeichnet, dass** die Hülse-Riegelglieder (8a, 9a) zusammen mit den Träger-Riegelgliedern (8b, 9b) eine gegenständliche Einheit bilden und in einer Ebene parallel nebeneinander angeordnet sind.

6. Steckverbindungsteil nach Anspruch 5, **dadurch gekennzeichnet, dass** die Hülse-Riegelglieder (8a, 9a) und die Träger-Riegelglieder (8b, 9b) zumindest im Bereich ihrer Wölbung (11) durch einen Schlitz (10) voneinander getrennt sind.

7. Steckverbindungsteil nach einem der Ansprüche 1 bis 6, **dadurch gekennzeichnet, dass** der Träger ein das Kontaktelementgehäuse einschließendes Umgehäuse ist.

8. Steckverbindungsteil nach einem der Ansprüche 1 bis 7, **dadurch gekennzeichnet, dass** der Führung eines Riegelgliedes Sperrmittel zum Verhindern einer Riegelbetätigung ohne eine in die Führungshülsenaufnahme eingesetzte Führungshülse und der Führungshülse Entriegelungsmittel zum Aufheben der Sperrwirkung zugeordnet sind.

## Claims

1. Electrical plug-and-socket connection part comprising a contact element housing (2) having electrical contact elements (K), for making contact with contact elements (K) contained in a second plug-and-socket connection part cooperating with the first plug-and-socket connection part (1) and comprising a guide sleeve (3) which is held by the contact element housing (2) and designed to reach through a mounting aperture (23) introduced into a wall (GW), and which guide sleeve engages in a guide sleeve receiver (15) of the contact element housing (2) and is locked by a locking bar member (7), said first plug-and-socket connection part (1) being secured to the wall (GW) after being assembled, **characterised in that**
- the guide sleeve (3) is supported in the axial direction relative to the guide sleeve receiver (15) by means of a sleeve support arrangement (17) disposed on the guide sleeve (3), and has a sleeve locking stop (18) which is disposed at an axial spacing from the sleeve support arrangement (17), the effective surface of the sleeve locking stop (18) pointing away from the sleeve support arrangement (17),
- the contact element housing (2) has a housing stop (19),
- the locking bar member is arranged as a sleeve locking bar member (7, 8a, 9a) which is elastically resilient in the axial direction of the guide sleeve (3), such that the sleeve locking bar member (7, 8a, 9a) abuts between the housing stop (19) and the sleeve locking stop (18) to apply initial tension acting on the sleeve support arrangement (17),
- there is associated with the plug-and-socket connection part (1) a carrier (4) fixed to the wall (GW), such that the carrier (4) is supported on the contact element housing (2) by means of a support arrangement (21) for the carrier (4),
- the carrier (4) has a locking stop (22) which is arranged to act against the direction of action of the sleeve support arrangement (17) and against which abuts a carrier locking bar member (7, 8b, 9b) designed to be elastically resilient in an axial direction, such that the carrier locking bar member (7, 8b, 9b) abuts between the housing stop (19) of the guide sleeve (3) and the carrier locking stop (22) to apply initial tension, by means of which the carrier (4) is supported on the contact element housing (2) by the carrier support arrangement (21), and
- the sleeve locking bar member (7, 8a, 9a) and the carrier locking bar member (7, 8b, 9b) are held able to move in a guide (12) as part of the contact element housing (2) or of the carrier (4).

2. Plug-and-socket connection part according to claim 1, **characterised in that** the sleeve locking bar member (7) is forked forming two locking bar arms (8a,9a; 8b,9b) which have a resiliently deformable bulge (11), one side of which is supported on the sleeve locking stop (18) or on the carrier locking stop (22) and the other side of which is supported on the housing stop (19) serving as a buttress, and the locking bar arms are mounted so as to be displaceable tangentially with respect to the contact element housing (2).

3. Plug-and-socket connection part according to claim 1 or 2, **characterised in that** the stops (19) of the contact element housing (2) which serve as buttresses are disposed in the same plane.

4. Plug-and-socket connection part according to claim 3, **characterised in that** the locking stop (18) of the guide sleeve (3) and the locking stop (22) of the carrier (4) are arranged in one plane.

5. Plug-and-socket connection part according to claim 4, **characterised in that** the sleeve locking bar members (8a, 9a) and the carrier locking bar members (8b, 9b) form a physical unit and are disposed parallel to one another in one plane.

6. Plug-and-socket connection part according to claim 5, **characterised in that** the sleeve locking bar members (8a, 9a) and the carrier locking bar members (8b, 9b) are separated from one another by a slit (10), at least in the region of their bulge (11).

7. Plug-and-socket connection part according to one of claims 1 to 6, **characterised in that** the carrier is a surrounding housing enclosing the contact element housing.

8. Plug-and-socket connection part according to one of claims 1 to 7, **characterised in that** there are associated with the guide of a locking bar member blocking means to prevent actuation of a locking bar without a guide sleeve being inserted in the guide sleeve receiver, and unlocking means are associated with the guide sleeve to cancel the blocking effect.

## Revendications

1. Pièce de connexion électrique comportant un boîtier de contact (2) comprenant des éléments de contact (K) électriques afin d'établir le contact avec des éléments de contact (K) contenus dans une pièce de connexion électrique et agissant conjointement avec cette pièce de connexion électrique (1) et comportant une douille de guidage (3) maintenue par le boîtier de contact (2), conçue pour traverser une ouverture de montage (23) aménagée dans une paroi (GW), qui s'engage dans un logement de douille de guidage (15) sur le boîtier de contact (2) et qui est verrouillée par un élément de verrouillage (7), et laquelle pièce de connexion électrique (1) est fixée à la paroi (GW) après son montage **caractérisée par le fait que**
- la douille de guidage (3) s'appuie sur une structure d'appui (17) de la douille disposée sur la douille de guidage (3) selon une orientation efficace axiale par rapport au logement de douille de guidage (15) et présente une butée de verrouillage (18) de la douille disposée en respectant un intervalle axial par rapport à la structure d'appui (17)de la douille, sachant que la surface effective de la butée de verrouillage (18) de la douille est orientée dans le sens contraire à la structure d'appui (17) de la douille,
- le boîtier de contact (2) présente une butée de boîtier (19),
- l'élément de verrouillage est un élément de verrouillage de la douille (7, 8a, 9a), lequel est élastique dans le sens axial de la douille de guidage (3) de sorte que l'élément de verrouillage (7, 8a, 9a) de la douille se met au contact entre la butée de boîtier (19) et la butée de verrouillage de la douille (18) afin d'appliquer une précontrainte agissant sur une structure d'appui (17) de la douille,
- un support (4) fixé à la paroi (GW) est affecté à la pièce de connexion (1) de sorte que le support (4) est placé en appui sur le boîtier de contact (2) au moyen d'une structure d'appui (21) du support (4),
- le support (4) présente une butée de verrouillage (22) du support disposée dans le sens d'action contraire à celui de la structure d'appui (17) de la douille, sur lequel s'appuie un élément de verrouillage (7, 8b, 9b) du support conçu de manière élastique dans le sens axial, de sorte que l'élément de verrouillage du support (7, 8b, 9b) est au contact entre la butée de boîtier (19) de la douille de guidage (3) et la butée de verrouillage (22) du support afin d'appliquer une précontrainte au moyen de laquelle le support (4) s'appuie sur le boîtier de contact (2) à travers la structure d'appui (21) du support, et
- l'élément de verrouillage (7, 8a, 9a) de la douille et l'élément de verrouillage (7, 8b, 9b) du support sont maintenus de manière mobile dans un guidage (12) en tant que partie du boîtier de contact (2) ou du support (4).

2. Pièce de connexion électrique selon la revendication 1, **caractérisée en ce que** l'élément de verrouillage (7) de la douille est formé par deux bras de verrouillage (8a, 9a ; 8b, 9b), qu'il est fourchu, lesquels bras de verrouillage (8a, 9a ; 8b, 9b) présentent une courbure (11) déformable et élastique, dont une face s'appuie sur la butée de verrouillage (18) de la souille ou sur la butée d'appui (22) du support et dont l'autre face s'appuie sur la butée du boîtier (19) faisant office de contre-appui et qui peuvent être décalés tangentiellement par rapport au boîtier de contact (2).

3. Pièce de connexion électrique selon la revendication 1 ou 2 **caractérisée en ce que** les butées de boîtier (19) du boîtier de contact (2) faisant office de contre-appui sont disposées sur un même plan.

4. Pièce de connexion électrique selon la revendication 3 **caractérisée en ce que** la butée de verrouillage (18) de la douille de guidage (3) et la butée de verrouillage (22) du support (4) sont disposées sur un même plan.

5. Pièce de connexion électrique selon la revendication 4 **caractérisée en ce que** les éléments de verrouillage (8a, 9a) de la douille forment avec les éléments de verrouillage (8b, 9b) du support, une unité concrète et sont disposés sur un même plan, parallèlement les uns à côté des autres.

6. Pièce de connexion électrique selon la revendication 5 **caractérisée en ce que** les éléments de verrouillage (8a, 9a) de la douille et les éléments de verrouillage (8b, 9b) du support sont séparés les uns des autres, au moins au niveau de leur courbure (11) par une fente (10).

7. Pièce de connexion électrique selon l'une des revendications 1 à 6 **caractérisée en ce que** le support soit un boîtier général contenant le boîtier de contact.

8. Pièce de connexion électrique selon l'une des revendications 1 à 7 **caractérisée en ce que** des éléments de blocage sont affectés au guidage d'un élément de verrouillage afin d'éviter tout mouvement de verrouillage sans que la douille de guidage soit engagée dans le logement de douille de guidage et **en ce que** des moyens de déverrouillage soient affectés à la douille de guidage afin de suspendre l'effet de blocage.
